# FASCICULE DE BREVET EUROPEEN

(11) **EP 3 202 064 B1**
(45) Date de publication et mention de la délivrance du brevet: **01.05.2019**
(21) Numéro de dépôt: 15788148.3
(22) Date de dépôt: 05.10.2015
(51) Int. Cl.: H04K 3/00

(54) **PROCEDE ET SYSTEME DE BROUILLAGE DE PILOTAGE DE MOBILE AERIEN**
INTERFERENZVERFAHREN UND -SYSTEM FÜR DROHNENSTEUERUNG
DRONE CONTROL JAMMING METHOD AND SYSTEM

(30) Priorité: 03.10.2014 FR 1402262
(43) Date de publication de la demande: 09.08.2017
(73) Titulaire: Avantix, 13794 Aix-en-Provence (FR)
(72) Inventeur: SABATIER, Stéphane, F-13580 La Fare (FR)
(74) Mandataire: Cabinet Camus Lebkiri
(86) Numéro de dépôt international: PCT/FR2015/052671
(87) Numéro de publication internationale: WO 2016/051119

(56) Documents cités:
- US-A1- 2008 103 649
- US-A1- 2009 081 943

## Description

### DOMAINE TECHNIQUE DE L'INVENTION

La présente invention concerne un procédé et un système de brouillage de pilotage de mobile aérien. Elle s'applique notamment au brouillage de mobile aérien ne comportant pas de pilote à bord.

### ETAT DE LA TECHNIQUE

Les mobiles aériens n'embarquant pas de pilote à bord peuvent être regroupés en deux catégories. Une première catégorie couvre les mobiles aériens utilisés à des fins de loisir pour la réalisation de photos et/ou de vidéos aériennes, puis la seconde catégorie couvre les mobiles aériens utilisés à des fins scientifiques.

Les mobiles aériens sans personne à bord peuvent être pilotés :
- à vue, autrement dit le pilote conserve une vue directe sur son mobile aérien,
- via un système vidéo, ou encore
- via un pilotage automatique, dans ce cas des paramètres de navigation sont enregistrés avant le décollage du mobile aérien de sorte que ce dernier puisse évoluer selon les paramètres enregistrés en s'appuyant sur un système de positionnement par satellite, tel que les systèmes dénommés GPS, GLONASS ou encore GALILEO.

Les mobiles aériens destinés initialement pour le loisir ou à des fins scientifiques peuvent être détournés pour une utilisation malveillante, voire terroriste. Plus particulièrement, les mobiles dont l'usage initial a été détourné peuvent être utilisés pour espionner, réaliser des attentats en embarquant par exemple une grenade, ou encore pour réaliser des leurres en embarquant du matériel de simulation et/ou d'émission afin de générer des fausses pistes ou alarme et ainsi provoquer la confusion d'un service de sécurité. Dans ce contexte, il est souhaitable de fournir des procédés et systèmes de brouillage de pilotage de mobile aérien permettant de protéger des zones sensibles des mobiles aériens utilisés à des fins malveillantes. Ce type de brouillage est divulgué par exemple dans les demandes de brevet US2009081943 et US2008103649.

### EXPOSE DE L'INVENTION

Dans ce contexte, la présente invention a pour but d'améliorer les procédés et systèmes de brouillage de pilotage de mobile aérien connus.

A cette fin, l'invention est définie par les revendications en annexe.

Les zones de brouillage électromagnétique créées permettent de perturber le pilotage de tout mobile aérien la traversant en influant sur :
- le contrôle vidéo de sorte que le pilote au sol ne puisse plus diriger le mobile aérien lorsqu'il est hors de sa vue,
- les signaux radio de pilotage transmis via un dispositif de type contrôle-commande de sorte que le pilote au sol ne possède plus la capacité d'agir sur le pilotage du mobile aérien,
- les signaux de pilotage transmis via un système de positionnement par satellite de sorte que le mobile aérien ne puisse plus suivre une trajectoire préenregistrée et que le pilote au sol ne possède plus la possibilité de diriger le mobile aérien via le système de positionnement par satellite.

Ainsi, le pilote au sol pilotant le mobile aérien traversant la zone de brouillage n'a plus aucun contrôle sur ce dernier, la menace terroriste est donc écartée.

### BREVE DESCRIPTION DES FIGURES

Les figures ne sont présentées qu'à titre indicatif et nullement limitatif de l'invention. Les figures montrent :
- A la figure 1, un synoptique d'un exemple de procédé de brouillage de pilotage de mobile aérien selon l'état de la technique,
- A la figure 2, un exemple de système de brouillage de pilotage de mobile aérien construit et agencé pour mettre en oeuvre le procédé de brouillage de pilotage illustré à la figure 1,
- A la figure 3, un synoptique des étapes d'un mode de mise en oeuvre d'un procédé de brouillage de pilotage de mobile aérien conforme à l'invention,
- A la figure 4, une réalisation d'un système de brouillage de pilotage de mobile aérien construit et agencé pour mettre en oeuvre le procédé de brouillage de pilotage illustré à la figure 3, et
- A la figure 5, un mode de mise en oeuvre d'un procédé de brouillage de pilotage de mobile aérien selon l'invention.

Les mêmes éléments représentés sur différentes figures sont désignés par des références identiques.

### DESCRIPTION DETAILLEE D'AU MOINS UN MODE DE REALISATION DE L'INVENTION

La figure 1 représente un procédé 100 de brouillage de pilotage d'un mobile aérien selon l'état de la technique, et la figure 2 illustre un exemple de mise en oeuvre, d'un système de brouillage de pilotage d'un mobile aérien du procédé 100 représenté à la figure 1.

Le procédé 100 de brouillage de pilotage de mobile aérien illustré à la figure 1 comporte une étape de génération 102 d'au moins une zone de brouillage électromagnétique Z1. Cette zone de brouillage électromagnétique Z1 est générée par l'émission d'une onde électromagnétique émise au moyen d'une antenne directive 1 pointée vers le ciel.

Ainsi, lorsque un mobile aérien 2, tel qu'un drone, traverse cette zone de brouillage électromagnétique Z1 alors le pilotage de ce drone 2 n'est plus possible. En effet, la zone de brouillage électromagnétique Z1 peut perturber non seulement, la vidéo embarquée mais également les ondes radio transmises via un dispositif de contrôle-commande 3 et/ou via un système de positionnement par satellite 4 vers le mobile aérien 2. En d'autres termes, cette zone de brouillage électromagnétique Z1 forme une barrière virtuelle de protection.

Plus particulièrement, l'onde électromagnétique générant la zone de brouillage Z1 présente une fréquence adaptée pour brouiller des signaux :
- Vidéo de sorte que le pilote au sol ne puisse plus diriger le mobile aérien lorsqu'il est hors de sa vue, et/ou
- de contrôle émis par un système de positionnement par satellite de sorte que le mobile aérien ne puisse plus suivre une trajectoire préenregistrée et que le pilote au sol ne possède plus la possibilité de diriger le mobile aérien via le système de positionnement par satellite, et/ou
- de contrôle émis par un dispositif de contrôle-commande de sorte que le pilote au sol ne possède plus la capacité d'agir sur le pilotage du mobile aérien.

Il convient de noter que la hauteur H de la zone de brouillage Z1 comprise entre le sommet de l'antenne directive 1 et le sommet de la zone de brouillage électromagnétique Z1 peut être modifiée. Pour ce faire, il est nécessaire de faire varier la puissance d'émission de l'onde électromagnétique au moyen d'un amplificateur de puissance 5 connecté à l'antenne directive 1. Ainsi, la taille de la zone de brouillage électromagnétique Z1 peut être adaptée en fonction du type de mobile aérien ou encore de sa hauteur de vol.

Par exemple, pour brouiller des signaux de contrôle émis par un système de positionnement par satellite, l'antenne directive 1 émet des ondes électromagnétiques dans la bande de fréquence suivante : 1 GHz à 2,5 GHz. Cette zone de brouillage électromagnétique peut être générée de façon permanante.

A titre de comparaison, pour brouiller des signaux de contrôle émis par un dispositif de contrôle-commande, l'antenne directive 1 émet des ondes électromagnétiques dans les bandes de fréquence suivantes : 2,4GHz et 2,5 GHz ou encore entre 5 GHz et 6 GHz. Cette zone de brouillage électromagnétique peut être générée seulement lorsqu'un mobile approche une zone sensible. Une telle mise en oeuvre est illustrée sur les figures 3 et 4.

La figure 3 représente un mode de réalisation du procédé 100 de brouillage de pilotage d'un mobile aérien conforme à l'invention, et la figure 4 illustre la mise en oeuvre, au moyen d'un mode de réalisation d'un système de brouillage de pilotage d'un mobile aérien conforme à l'invention, du procédé 100 représenté à la figure 3.

En comparaison avec l'exemple de procédé précédemment décrit à l'appui de la figure 1, le procédé 100 selon ce mode de réalisation génère 102 deux zones de brouillage électromagnétique Z1 et Z2 de sorte que le pilotage d'un mobile aérien 2 traversant au moins une des deux zones de brouillage électromagnétique Z1 ou Z2 soit perturbé. Les zones de brouillage électromagnétique Z1 et Z2 sont générées par l'émission de deux ondes électromagnétiques émises au moyen d'une antenne directive 1.

Une première zone de brouillage électromagnétique Z1 est générée 102 via une première onde électromagnétique dont la fréquence est comprise dans la gamme de fréquence de 1 à 2,5 GHz. Cette première zone de brouillage électromagnétique Z1 est générée de façon permanente et permet de brouiller les signaux de contrôle émis via un système de positionnement par satellite 4.

Une deuxième zone Z2 est générée 102 via une deuxième onde électromagnétique dont la fréquence est comprise dans la gamme de 2, 4 à 2, 5 ou de 5 à 6 GHz. Cette deuxième zone de brouillage électromagnétique Z2 est générée de façon temporaire lors de la détection d'un dispositif de contrôle-commande 3. Dans ce cas, le procédé 100 comporte une étape préalable de détection 101 de signaux de contrôle-commande émis par des moyens de contrôle-commande 3 d'un mobile aérien 2. Cette étape de détection 101 peut être réalisée par une antenne omnidirectionnelle 6 écoutant une bande de fréquence déterminée. Dans le cas où l'antenne omnidirectionnelle 6 détecte des signaux radio de contrôle-commande dont la fréquence d'émission est comprise dans cette bande de fréquence déterminée écoutée, alors le procédé 100 selon l'invention peut déclencher l'étape de génération 102 d'au moins une zone de brouillage électromagnétique Z2 en vue de perturber le pilotage du mobile aérien 2. Ainsi, l'antenne directive 1 génère deux zones de brouillage électromagnétique, une première zone de brouillage électromagnétique Z1 adaptée pour brouiller les signaux transmis via un système de positionnement par satellite et une deuxième zone de brouillage électromagnétique Z2 adaptée pour brouiller les signaux transmis via un dispositif de contrôle-commande ainsi que les signaux vidéo. Dans une réalisation différente non illustrée, une première antenne génère une premire zone de brouillage électromagnétique adaptée pour brouiller les signaux transmis via un système de positionnement par satellite et une deuxième antenne génère une deuxième zone de brouillage électromagnétique adaptée pour brouiller les signaux transmis via un dispositif de contrôle-commande ainsi que les signaux vidéo.

La figure 5 illustre un mode de mise en oeuvre du procédé 100 selon l'invention. Plus particulièrement, cette figure 5 représente une vue de dessus de trois zones de brouillage électromagnétique. En effet, conformément à ce mode de mise en oeuvre, plusieurs (3 dans l'exemple illustré) zones de brouillage électromagnétique Z1, Z2, Z3 sont générées de manière à créer une enceinte 8 de brouillage. Chacune des zones de brouillage Z1, Z2, Z3 est générée via une antenne directive distincte 7, 9, 10.

La première zone de brouillage électromagnétique Z1 est générée via une première antenne directive 7, la deuxième zone de brouillage électromagnétique Z2 est générée via une deuxième antenne directive 9, et la troisième zone de brouillage électromagnétique Z3 est générée via une troisième antenne directive 10. Un bénéfice de ce type de mise en oeuvre est celui de pouvoir encercler totalement une zone à protégée, par exemple un monument 11 implanté en centre ville. De ce fait, aucun mobile aérien ne peut venir à proximité du monument 11 qui est protégé par les trois zones de brouillage électromagnétique Z1, Z2 et Z3.

La figure 4 illustre un mode de réalisation d'un système 20 de brouillage de pilotage de mobile aérien 2 conforme à l'invention. Le système 20 de brouillage de pilotage comporte notamment une antenne directive 1 construite et agencée pour émettre au moins une onde électromagnétique formant au moins une zone de brouillage électromagnétique (deux dans l'exemple, la zone Z1 et la zone Z2) de sorte que le pilotage d'un mobile aérien 2 traversant au moins une des deux zones Z1, Z2 de brouillage électromagnétique générées soit perturbé.

L'antenne directive 1 est construite et agencée pour émettre des ondes électromagnétiques dont la fréquence est comprise entre 1 GHz et 2,5 GHz et/ou entre 5 GHz et 6 GHz.

Le système 20 de brouillage de pilotage de mobile aérien 2 représenté à la figure 4 comporte également une antenne omnidirectionnelle 6 construite et agencée pour détecter des signaux de contrôle-commande émis par des moyens de contrôle-commande 3 du mobile aérien 2. Les moyens de contrôle-commande 3 peuvent être formés par une radiocommande. Ainsi, si l'antenne omnidirectionnelle 6 détecte une fréquence radio susceptible de correspondre à des fréquences radio émises par un moyen de contrôle-commande 3, alors une zone de brouillage électromagnétique Z2 peut être créée par l'antenne directive 1 en vue de bloquer le pilotage du mobile aérien 2 piloté via ces moyens de contrôle-commande 3.

Le système 20 de brouillage de pilotage comporte en outre un amplificateur de puissance 5 construit et agencé pour faire varier la puissance d'émission des ondes électromagnétiques émises par l'antenne directive 1 de sorte que :
- la hauteur H1 de la zone de brouillage électromagnétique Z1 comprise entre le sommet de l'antenne directive 1 et le sommet de la zone de brouillage Z1 soit modifiable, et que
- la hauteur H2 de la zone de brouillage électromagnétique Z2 comprise entre le sommet de l'antenne directive 1 et le sommet de la zone de brouillage Z2 soit modifiable.

Le procédé et le système de brouillage de pilotage de mobile aérien ont été décrits à titre d'exemple. Il est entendu qu'il est possible de proposer diverses variantes sans pour autant sortir du cadre de l'invention, par exemple en faisant varier les fréquences des ondes électromagnétiques dans des gammes de fréquence non décrites.

## Revendications

1. Procédé (100) de brouillage de pilotage de mobile aérien (2), ledit procédé (100) de brouillage de pilotage comportant une étape de génération (102) d'au moins une première et une deuxième zones de brouillage électromagnétique (Z1, Z2) de sorte que le pilotage d'un mobile aérien (2) traversant au moins une des deux zones de brouillage électromagnétique (Z1) soit perturbé,
- la première zone de brouillage électromagnétique (Z1) étant générée de façon permanente par l'émission d'une première onde électromagnétique émise au moyen d'une première antenne directive (1; 7) et présentant une fréquence comprise entre 1 GHz et 2,5 GHz,
- la deuxième zone de brouillage électromagnétique (Z2) étant générée de façon temporaire par l'émission d'une deuxième onde électromagnétique émise au moyen de la première (1) ou d'une deuxième (9) antenne directive et présentant une fréquence comprise entre 5GHz et 6 GHz.

2. Procédé (100) de brouillage de pilotage selon la revendication précédente selon lequel la première onde électromagnétique générant la première zone de brouillage électromagnétique (Z1) présente une fréquence adaptée pour brouiller des signaux de contrôle émis par un système de positionnement par satellite.

3. Procédé (100) de brouillage de pilotage selon la revendication 1 ou 2, dans lequel la deuxième onde électromagnétique générant la deuxième zone de brouillage électromagnétique (Z2) présente une fréquence adaptée pour brouiller des signaux Vidéo et/ou de contrôle émis par un dispositif de contrôle-commande.

4. Procédé (100) de brouillage de pilotage selon l'une quelconque des revendications précédentes comportant une étape de détection (101), via une antenne omnidirectionnelle (6), de signaux de contrôle-commande émis par un dispositif de contrôle-commande (3) d'un mobile aérien (2), la génération (102) de la deuxième zone de brouillage électromagnétique (Z2) étant alors déclenchée seulement si des signaux de contrôle-commande sont détectés par ladite antenne omnidirectionnelle (6).

5. Procédé (100) de brouillage de pilotage selon l'une quelconque des revendications précédentes selon lequel la hauteur (H1) de la première zone de brouillage électromagnétique (Z1) comprise entre le sommet de la première antenne directive (1) et le sommet de la première zone de brouillage électromagnétique (Z1) est modifiable et que la hauteur (H2) de la deuxième zone de brouillage électromagnétique (Z2) comprise entre le sommet de la première antenne directive (1) et le sommet de la deuxième zone de brouillage électromagnétique (Z2) est modifiable. lesdites hauteurs (H1, H2) étant modifiées en faisant varier la puissance d'émission des premières et deuxièmes ondes électromagnétiques.

6. Procédé (100) de brouillage de pilotage selon l'une quelconque des revendications 1 à 4 selon lequel au moins une troisième zone de brouillage électromagnétique (Z3) est générée de manière à créer, avec les première et deuxième zones de brouillage, une enceinte (8) de brouillage, chacune desdites zones de brouillage électromagnétique (Z1, Z2, Z3) étant générée via une antenne directive distincte (7, 9, 10).

7. Système (20) de brouillage de pilotage de mobile aérien, ledit système (20) de brouillage de pilotage comportant au moins une première antenne directive (1; 7, 9), la première antenne directive (1; 7) étant construite et agencée pour émettre au moins :
- de façon permanente, une première onde électromagnétique dont la fréquence est comprise entre 1 GHz et 2,5 GHz et formant une première zone de brouillage électromagnétique (Z1),
et la première ou une deuxième antenne directive (1; 9) étant construite et agencée pour émettre au moins:
- de façon temporaire, une deuxième onde électromagnétique dont la fréquence est comprise entre 5 GHz et 6 GHz et formant une deuxième zone de brouillage électromagnétique (Z2),
de sorte que le pilotage d'un mobile aérien (2) traversant au moins une des deux zones de brouillage électromagnétique (Z1, Z2) soit perturbé.

8. Système (20) de brouillage de pilotage selon la revendication 7 comportant une antenne omnidirectionnelle (6) construite et agencée pour détecter des signaux de contrôle-commande émis par des moyens de contrôle-commande (3) d'un mobile aérien (2).

9. Système (20) de brouillage de pilotage selon l'une quelconque des revendications 7 à 8 comportant en outre un amplificateur de puissance (5) construit et agencé pour faire varier la puissance d'émission des première et deuxième ondes électromagnétiques émises par la première antenne directive (1) de sorte que la hauteur (H1) de la première zone de brouillage électromagnétique (Z1) comprise entre le sommet de la première antenne directive (1) et le sommet de la première zone de brouillage (Z1) soit modifiable et que la hauteur (H2) de la deuxième zone de brouillage électromagnétique (Z2) comprise entre le sommet de la première antenne directive (1) et le sommet de la deuxième zone de brouillage électromagnétique (Z2) soit modifiable.

10. Système (20) de brouillage de pilotage selon l'une quelconque des revendications 7 à 8 dans lequel la deuxième onde électromagnétique est émise au moyen de la deuxième antenne directive (9), système comportant au moins une antenne directive supplémentaire (10) chacune desdites au moins une antenne directive supplémentaire (10) étant construite et agencée pour générer au moins une onde électromagnétique supplémentaire formant une zone de brouillage électromagnétique supplémentaire (Z3).

## Patentansprüche

1. Störsignalverfahren (100) der Steuerung eines mobilen Luftgeräts (2), wobei das genannte Störsignalverfahren (100) der Steuerung einen Erzzeugungsschritt (102) wenigstens eines ersten und zweiten elektromagnetischen Störsignalbereichs (Z1, Z2) derart umfasst, dass die Steuerung eines mobilen Luftgeräts (2), das wenigstens einen der zwei elektromagnetischen Störsignalbereiche (Z1) durchquert, gestört wird,
- wobei der erste elektromagnetische Störbereich (Z1) permanent durch das Senden einer ersten elektromagnetischen Welle erzeugt ist, die mittels einer ersten gerichteten Antenne (1; 7) gesendet ist und eine zwischen 1 GHz und 2,5 GHz inbegriffene Frequenz aufweist,
- wobei der zweite elektromagnetische Erzeugungsbereich (Z2) temporär durch die Ausgabe einer zweiten elektromagnetischen Welle erzeugt ist, die mittels der ersten (1) oder einer zweiten (9) gerichteten Antenne gesendet ist und eine zwischen 5 GHz und 6 GHz inbegriffene Frequenz aufweist.

2. Störsignalverfahren (100) der Steuerung gemäß dem voranstehenden Anspruch, nach dem die erste elektromagnetische Welle, die den ersten elektromagnetischen Störsignalbereich (Z1) erzeugt, eine Frequenz aufweist, die zum Stören der Steuersignale geeignet ist, die von einem Positionierungssystem per Satellit gesendet sind.

3. Störsignalverfahren (100) der Steuerung gemäß Anspruch 1 oder 2, bei dem die zweite elektromagnetische Welle, die den zweiten elektromagnetischen Störsignalbereich (Z2) erzeugt, eine Frequenz aufweist, die zum Stören der Video- und / oder Steuersignale geeignet ist, die von einer Befehlssteuer-Vorrichtung gesendet sind.

4. Störsignalverfahren (100) der Steuerung gemäß irgendeinem der voranstehenden Ansprüche, umfassend einen Detektionsschritt (101) von Befehlssteuersignalen über eine ungerichtete Antenne (6), die von einer Befehlssteuer-Vorrichtung (3) eines mobilen Luftgeräts (2) gesendet sind, wobei das Erzeugen des zweiten elektromagnetischen Störsignalbereichs (Z2) dann nur ausgelöst wird, wenn Befehlssteuersignale von der genannten ungerichteten Antenne (6) detektiert sind.

5. Störsignalverfahren (100) der Steuerung gemäß irgendeinem der voranstehenden Ansprüche, nach dem die Höhe (H1) des ersten elektromagnetischen Störsignalbereichs (Z1), die zwischen der Spitze der ersten gerichteten Antenne (1) und der Spitze des ersten elektromagnetischen Störsignalbereichs (Z1) veränderbar ist und die Höhe (H2) des zweiten elektromagnetischen Störsignalbereichs (Z2), die zwischen der Spitze der ersten gerichteten Antenne (1) und der Spitze des zweiten elektromagnetischen Störsignalbereichs (Z2) inbegriffen ist, veränderbar ist, wobei die genannten Höhen (H1, H2) veränderbar sind, indem sie die Sendeleistung der ersten und zweiten elektromagnetischen Wellen zum Variieren veranlassen.

6. Störsignalverfahren (100) der Steuerung gemäß irgendeinem der Ansprüche 1 bis 4, nach dem wenigstens ein dritter elektromagnetischer Störsignalbereich (Z3) derart erzeugt ist, dass mit dem ersten und zweiten Störsignalbereich eine Störsignaleinfassung (8) erstellt ist, wobei jeder der genannten elektromagnetischen Störsignalbereiche (Z1, Z2, Z3) über eine unterschiedliche gerichtete Antenne (7, 9, 10) erzeugt ist.

7. Störsignalsystem (20) der Steuerung eines mobilen Luftgeräts, wobei das genannte Störsignalsystem (20) der Steuerung wenigstens eine erste gerichtete Antenne (1; 7, 9) umfasst, wobei die erste gerichtete Antenne (1; 7) konstruiert und angeordnet ist, um wenigstens zu senden:
- permanent eine erste elektromagnetische Welle, deren Frequenz zwischen 1 GHz und 2,5 GHz inbegriffen ist, und eine ersten elektromagnetischen Störsignalbereich (Z1) bildet,
und die erste oder eine zweite gerichtete Antenne (1; 9) konstruiert und angeordnet ist, um wenigstens auszugeben:
- temporär eine zweite elektromagnetische Welle, deren Frequenz zwischen 5 GHz und 6 GHz inbegriffen ist und einen zweiten elektromagnetischen Störsignalbereich (Z2) zu bilden,
derart, dass die Steuerung eines mobilen Luftgeräts (2), das wenigstens einen der zwei elektromagnetischen Störsignalbereiche (Z1, Z2) durchquert, gestört wird.

8. Störsignalsystem (20) der Steuerung gemäß Anspruch 7, umfassend eine nicht gerichtete Antenne (6), die konstruiert und angeordnet ist, um Befehlssteuersignale zu detektieren, die von Befehlssteuermitteln (3) eines mobilen Luftgeräts (2) gesendet sind.

9. Störsignalsystem (20) der Steuerung gemäß irgendeinem der Ansprüche 7 bis 8, umfassend darüber hinaus einen Leistungsverstärker (5), der konstruiert und angeordnet ist, um die Sendeleistung der ersten und zweiten elektromagnetischen Welle zum Variieren zu veranlassen, die von der ersten gerichteten Antenne (1) derart gesendet sind, dass die Höhe (H1) des ersten elektromagnetischen Störsignalbereichs (Z1), die zwischen der Spitze der ersten gerichteten Antenne (1) und der Spitze des ersten Störsignalbereichs (Z1) inbegriffen ist, veränderbar ist und dass die Höhe (H2) des zweiten elektromagnetischen Störsignalbereichs (Z2) zwischen der Spitze der ersten gerichteten Antenne (1) und der Spitze des zweiten elektromagnetischen Störsignalbereichs (Z2) veränderbar ist.

10. Störsignalsystem (20) der Steuerung gemäß irgendeinem der Ansprüche 7 bis 8, bei dem die zweite elektromagnetische Welle mittels der zweiten gerichteten Antenne (9) gesendet ist, wobei das System wenigstens eine zusätzliche gerichtete Antenne (10) umfasst, wobei jede der genannten wenigstens einen zusätzlichen gerichteten Antenne (10) konstruiert und angeordnet ist, um wenigstens eine zusätzliche elektromagnetische Welle zu erzeugen, die einen zusätzlichen elektromagnetischen Störsignalbereich (Z3) bildet.

## Claims

1. Method (100) for jamming the pilotage of a drone (2), said method (100) for jamming the pilotage comprising a step of generating (102) at least one first and one second electromagnetic jamming zones (Z1, Z2) such that the pilotage of a drone (2) travelling through at least one of the two electromagnetic jamming zones (Z1) is disrupted,
- the first electromagnetic jamming zone (Z1) being generated permanently by the emission of a first electromagnetic wave emitted by means of a first directional antenna (1; 7) and having a frequency between 1 GHz and 2.5 GHz,
- the second electromagnetic jamming zone (Z2) being generated temporarily by the emission of a second electromagnetic wave emitted by means of the first (1) or a second (9) directional antenna and having a frequency between 5 GHz and 6 GHz.

2. Method (100) for jamming the pilotage according to the preceding claim according to which the first electromagnetic wave generating the first electromagnetic jamming zone (Z1) has a frequency adapted to jam the control signals emitted by a satellite positioning system.

3. Method (100) for jamming the pilotage according to claim 1 or 2, wherein the second electromagnetic wave generating the second electromagnetic jamming zone (Z2) has a frequency adapted to jam Video and/or control signals emitted by a control-command device.

4. Method (100) for jamming the pilotage according to any preceding claim comprising a step of detecting (101), via an omnidirectional antenna (6), of control-command signals emitted by a control-command device (3) of a drone (2), with the generation (102) of the second electromagnetic jamming zone (Z2) then being triggered only if control-command signals are detected by said omnidirectional antenna (6).

5. Method (100) for jamming the pilotage according to any preceding claim according to which the height (H1) of the first electromagnetic jamming zone (Z1) between the top of the first directional antenna (1) and the top of the first electromagnetic jamming zone (Z1) is modifiable and the height (H2) of the second electromagnetic jamming zone (Z2) between the top of the first directional antenna (1) and the top of the second electromagnetic jamming zone (Z2) is modifiable, said heights (H1, H2) being modified by varying the transmitting power of the first and second electromagnetic waves.

6. Method (100) for jamming the pilotage according to any of claims 1 to 4 according to which at least one third electromagnetic jamming zone (Z3) is generated in such a way as to create, with the first and second jamming zones, a jamming enclosure (8), with each one of said electromagnetic jamming zones (Z1, Z2, Z3) being generated via a separate directional antenna (7, 9, 10).

7. System (20) for jamming the pilotage of a drone, said pilotage jamming system (20) comprising at least one first directional antenna (1; 7, 9), the first directional antenna (1; 7) being built and configured to emit at least:
- permanently, a first electromagnetic wave of which the frequency is between 1 GHz and 2.5 GHz and forming a first electromagnetic jamming zone (Z1),
and the first or a second directional antenna (1; 9) being built and configured to emit at least:
- temporarily, a second electromagnetic wave of which the frequency is between 5 GHz and 6 GHz and forming a second electromagnetic jamming zone (Z2),
in such a way that the pilotage of a drone (2) travelling through at least one of the two electromagnetic jamming zones (Z1, Z2) is disrupted.

8. System (20) for jamming the pilotage according to claim 7 comprising an omnidirectional antenna (6) built and configured to detect control-command signals emitted by means of controlling-commanding (3) a drone (2).

9. System (20) for jamming the pilotage according to any of claims 7 to 8 further comprising a power amplifier (5) built and configured to vary the transmitting power of the first and second electromagnetic waves emitted by the first directional antenna (1) in such a way that the height (H1) of the first electromagnetic jamming zone (Z1) between the top of the first directional antenna (1) and the top of the first jamming zone (Z1) in modifiable and that the height (H2) of the second electromagnetic jamming zone (Z2) between the top of the first directional antenna (1) and the top of the second electromagnetic jamming zone (Z2) is modifiable.

10. System (20) for jamming the pilotage according to any of claims 7 to 8 wherein the second electromagnetic wave is emitted by means of the second directional antenna (9), system comprising at least one additional directional antenna (10) with each one of said at least one additional directional antenna (10) being built and configured to generate at least one additional electromagnetic wave forming an additional electromagnetic jamming zone (Z3).
